# EUROPÄISCHE PATENTSCHRIFT

(11) **EP 1 239 081 B1**
(45) Veröffentlichungstag und Bekanntmachung des Hinweises auf die Patenterteilung: **29.09.2004**
(21) Anmeldenummer: 02004161.2
(22) Anmeldetag: 26.02.2002
(51) Int. Cl.: E01C 11/22

(54) **Bodenbelagelement zur Bildung einer Bodenrinne**
Surface covering element for forming a drainage channel
Elément de revêtement de sol pour former un caniveau de drainage

(30) Priorität: 07.03.2001 DE 10110766
(43) Veröffentlichungstag der Anmeldung: 11.09.2002
(73) Patentinhaber: UNI-International Bausysteme GmbH & Co. KG, 76473 Iffezheim (DE)
(72) Erfinder: Schmitz, Michael, 77836 Rheinmünster (DE); Drost, Andreas, 76135 Karlsruhe (DE)
(74) Vertreter: Lasch, Hartmut Dipl.-Ing.

(56) Entgegenhaltungen:
- DE-A- 4 428 482
- DE-U- 9 205 884
- US-A- 4 780 433

## Beschreibung

Die Erfindung betrifft ein Bodenbelagelement zur Bildung einer Bodenrinne gemäß dem Oberbegriff des Anspruchs 1, mit einer Oberseite, einer Unterseite und mehreren Seitenflächen, wobei auf der Oberseite ein erster Rinnenabschnitt mit einem Anfangsquerschnitt und einem damit identischen Endquerschnitt ausgebildet ist.

Für die Ausbildung einer Abfluß- oder Bodenrinne beispielsweise an Straßenrändern oder auf gepflasterten Wegen oder Plätzen sind aus der DE 85 33 167 U1 speziellen Bodenbelagelemente und insbesondere Bodenbelagplatten aus Beton, Natur- oder Kunststein bekannt, die oberseitig einen nutartig ausgebildeten Rinnenabschnitt aufweisen, der an einer Seitenkante mit einem Anfangsquerschnitt und an einer anderen Seitenkante mit einem dazu identischen Endquerschnitt mündet. Zur Bildung einer Bodenrinne können mehrere Bodenbelagplatten mit ihren Rinnenabschnitten aneinandergelegt werden, wobei aufgrund der Identität der Anfangs- und Endquerschnitte ein stufenloser Übergang zwischen den einzelnen Rinnenabschnitten gewährleistet ist. Auf der Unterseite der in der DE 85 33 167 U1 gezeigten Bodenbelagplatte ist eine Ausnehmung ausgebildet, deren Verwendungszweck in der DE 85 33 167 U1 nicht angegeben ist.

Obwohl sich mit den Bodenbelagplatten gemäß der DE 85 33 167 U1 in einfacher Weise eine geradlinige Bodenrinne ausbilden läßt, sind für die Ausgestaltung von gekrümmten Rinnenabschnitten oder von seitlichen Zu- und Abläufen oder von Verzweigungen bzw. Kreuzungen der Bodenrinne spezielle Konstruktionen notwendig, die in der Regel auf der Baustelle in Ortbeton hergestellt werden müssen, was arbeitsund zeitaufwendig und somit kostenintensiv ist.

Der Erfindung liegt die Aufgabe zugrunde, ein Bodenbelagelement der genannten Art zu schaffen, mit dem die Ausbildung einer nicht geradlinig verlaufenden Bodenrinne erleichtert ist.

Ausgehend vom Oberbegriff des Anspuchs 1 wird diese Aufgabe bei einem Bodenbelagelement der genannten Art erfindungsgemäß dadurch gelöst, daß auf der Unterseite ein zweiter Rinnenabschnitt mit einem Anfangsquerschnitt und einem Endquerschnitt ausgebildet ist, wobei der Anfangsquerschnitt und/oder der Endquerschnitt des zweiten Rinnenabschnitts gleich dem Anfangs- und dem Endquerschnitt des ersten Rinnenabschnitts ist wobei, der Verlauf des ersten Rinnenabschnitts, d.h. die geometrische Form des Rinnenabschnitts insbesondere in Aufsicht, unterschiedlich zu dem Verlauf des zweiten Rinnenabschnitts ist. Auf der Baustelle kann der Benutzer des Bodenbelagelementes entscheiden, ob er dieses mit dem ersten Rinnenabschnitt oder dem zweiten Rinnenabschnitt in die zu bildende Bodenrinne einbaut. Auf diese Weise sind eine Vielzahl von Gestaltungsmöglichkeiten gegeben, die die Ausbildung von nicht geradlinigen, beispielsweise gekrümmten oder sich verzweigenden Bodenrinnen erleichtert.

Vorzugsweise ist einer der Rinnenabschnitte und insbesondere der obere erste Rinnenabschnitt geradlinig mit einem im wesentlichen konstanten Querschnitt ausgebildet. Ein derart ausgestalteter erster Rinnenabschnitt kann dann in herkömmlicher Weise zur Herstellung einer geradlinigen, kontinuierlichen Bodenrinne verwendet werden. Der unterseitigen zweite Rinnenabschnitt ist als Sonderform ausgebildet und kann beispielsweise mit im wesentlichen konstantem Querschnitt sinusförmig gewunden verlaufen oder auch zur Bildung einer Umlenkung des Verlaufs der Bodenrinne einsinnig stetig gekrümmt sein. Innerhalb des zweiten Rinnenabschnitts kann auch eine als Drossel dienende Querschnittsverengung oder auch eine als Rückhalteelement oder Sieb dienende Barriere ausgebildet sein.

Der erste Anfangsquerschnitt und der erste Endquerschnitt des ersten Rinnenabschnitts sind in bekannter Weise identisch. Die dazu identische Form besitzen vorzugsweise auch der zweite Anfangsquerschnitt und der zweite Endquerschnit des zweiten Rinnenabschnitts, so daß immer ein kontinuierlicher, stufenfreier Übergang zwischen den Rinnenabschnitten aneinandergelegten Bodenbelagelemente unabhängig davon gegeben ist, welcher der beiden Rinnenabschnitte zur Bildung der Bodenrinne verwendet wird.

In einer speziellen Ausgestaltung des zweiten Rinnenabschnitts kann vorgesehen sein, daß dieser eine Verzweigungsstelle mit zumindest einem Seitenarm aufweist. Der Seitenarm dient zur Ausbildung eines Zulaufs oder Ablaufs der Bodenrinne oder auch dazu, zwei Bodenrinnen zu einer gemeinsamen Bodenrinne zusammenzuführen.

Der Seitenarm mündet auf einer Seitenkante des Bodenbelagelementes mit einem Endquerschnitt, der vorzugsweise gleich dem ersten Anfangs- und dem ersten Endquerschnitt des ersten Rinnenabschnittes ist. Da in diesem Fall alle Anfangs- und Endquerschnitte identisch ausgebildet sind, ist wiederum die Ausbildung von kontinuierlichen, stufenlosen Übergängen zwischen den Rinnenabschnitten benachbarter Bodenbelagelemente sichergestellt. Bevorzugterweise ist vorgesehen, daß der Seitenarm sich unter einem Winkel im Bereich von 45° bis 90° und insbesondere senkrecht zu dem zweiten Rinnenabschnitt erstreckt, der in diesem Fall geradlinig ausgebildet sein kann.

In Weiterbildung der Erfindung kann vorgesehen sein, daß in dem zweiten Rinnenabschnitt im Bereich der Verzweigungsstelle eine Strömungsleitvorrichtung angeordnet ist, bei der es sich beispielsweise um ein hydraulisches Hindernis handeln kann, das einstückig an dem Bodenbelagelement angeformt ist. Das hydraulische Hindernis kann einerseits dazu dienen, die Strömung in gewünschter Weise aufzuteilen oder Teilströmungen zusammenzuführen und gegebenenfalls übermäßige Strömungsturbulenzen zu verhindern. Dies ist insbesondere dann möglich, wenn das hydraulische Hindernis auf der dem Seitenarm abgewandten Seite des zweiten Rinnenabschnittes angeordnet ist. Darüber hinaus kann das hydraulische Hindernis dazu dienen, in der Wasserströmung mitgeführte Fremdkörper, beispielsweise eine leere Getränkedose oder flasche zurückzuhalten, wozu es hilfreich ist, wenn das hydraulische Hindernis mittig in dem zweiten Rinnenabschnitt angeordnet ist.

Das Bodenbelagelement wird vorzugsweise als Fertigteil aus Beton hergestellt, es kann jedoch auch aus Naturstein, Kunststein oder auch aus Kunststoff bestehen. Insbesondere sollte es plattenförmig mit einem im wesentlichen rechteckigen Grundriß ausgebildet sein, alternative Grundrißformen, beispielsweise ein trapezförmiger Grundriß sind jedoch ebenfalls möglich.

Weitere Einzelheiten und Merkmale der Erfindung sind aus der folgenden Beschreibung von Ausführungsbeispielen unter Bezugnahme auf die Zeichnung ersichtlich. Es zeigen:
- Fig. 1: eine perspektivische Aufsicht auf ein Bodenbelagelement gemäß einer ersten Ausführungsform,
- Fig. 2: eine perspektivische Unteransicht des Bodenbelagelementes gemäß Fig. 1,
- Fig. 3: eine perspektivische Unteransicht einer Abwandlung des Bodenbelagelementes gemäß Fig. 2,
- Fig. 4: eine perspektivische Unteransicht einer ersten Weiterentwicklung des Bodenbelagelementes gemäß Fig. 2,
- Fig. 5: eine perspektivische Unteransicht einer zweiten Weiterentwicklung des Bodenbelagelementes gemäß Fig. 2,
- Fig. 6: eine perspektivische Unteransicht einer dritten Weiterentwicklung des Bodenbelagelementes gemäß Fig. 2,
- Fig. 7: eine perspektivische Unteransicht eines Bodenbelagelementes gemäß einer zweiten Ausführungsform,
- Fig. 8: eine perspektivische Unteransicht eines Bodenbelagelementes gemäß einer dritten Ausführungsform,
- Fig. 9: eine perspektivische Unteransicht eines Bodenbelagelementes mit erstem alternativem Grundriß,
- Fig. 10: eine perspektivische Unteransicht eines Bodenbelagelementes mit zweitem alternativem Grundriß,
- Fig. 11: eine perspektivische Unteransicht eines Bodenbelagelementes gemäß einer vierten Ausführungsform,
- Fig. 12: eine perspektivische Unteransicht einer Abwandlung des Bodenbelagelementes gemäß Fig. 11,
- Fig. 13: eine Unteransicht eines ersten Bodenbelagelementes mit seitlichen Eingriffselementen,
- Fig. 14: eine Unteransicht eines zweiten Bodenbelagelementes mit seitlichen Eingriffselementen und
- Fig. 15A, 15B, 15C, 15D, 15E, 15F: mögliche Querschnittsformen der Rinnenabschnitte.

Ein in den Fig. 1 und 2 dargestelltes Bodenbelagelement 10 zur Bildung einer Bodenrinne weist eine im wesentlichen quaderförmige Gestalt mit einem rechteckigen Grundriß auf und besitzt eine Oberseite 11, eine Unterseite 12 sowie vier vertikale Seitenflächen, von denen nur drei Seitenflächen 13,14,15 sichtbar sind. Das Bodenbelagelement 10 ist ein vorgefertigtes Beton-Fertigteil und besitzt auf seiner Oberseite einen ersten Rinnenabschnitt 16, der sich geradlinig von der vorderen Stirnfläche 13 zur gegenüberliegenden hinteren Stirnfläche 15 erstreckt und einen über seine gesamte Länge konstanten Querschnitt besitzt. Auf der vorderen Stirnfläche 13 weist der erste Rinnenabschnitt 16 einen ersten Anfangsquerschnitt Q_{1A} auf und er mündet auf der entgegengesetzten hinteren Stirnfläche 15 mit einem dazu identischen ersten Endquerschnitt Q_{1E}.

Der Querschnitt des ersten Rinnenabschnitts 16 wird anhand von Fig. 15A im einzelnen erläutert. Wie dort dargestellt ist, nimmt der Querschnitt des ersten Rinnenabschnitts 16 im wesentlichen die mittlere Hälfte der Breite des Bodenbelagelementes 10 ein. Die neben dem ersten Rinnenabschnitt 16 verbleibenden Bereiche 11a der Oberseite 11 des Bodenbelagelementes 10 erstrecken sich im wesentlichen horizontal. An ihren Innenseiten schließen sich steil nach unten, d.h. zur Mitte des Bodenbelagelementes 10 abfallende Flanken F an, die in leicht zur Mitte des 1. Rinnenabschnittes 16 nach unten geneigte Bodenabschnitte B übergehen. Der Querschnitt des ersten Rinnenabschnitts 16 ist symmetrisch zur vertikalen, in Längsrichtung verlaufenden Mittelebene des Bodenbelagelementes, so daß der tiefste Punkt des Querschnitts in der Mittelebene liegt.

Fig. 15B zeigt eine Abwandlung des Querschnitts gemäß 15A und unterscheidet sich von diesem lediglich dadurch, daß die neben dem ersten Rinnenabschnitt 16 verlaufenden Bereiche 11a der Oberseite 11 des Bodenbelagelementes 10 sich nunmehr nicht horizontal, sondern zum ersten Rinnenabschnitt 16 leicht nach unten geneigt erstrecken, wodurch auf das Bodenbelagelement 10 auftreffende Niederschlagwasser dem ersten Rinnenabschnitt 16 zugeführt wird.

Eine weitere alternative Querschnittsgestaltung zeigt Fig. 15C, wobei der eigentliche erste Rinnenabschnitt 16 mit einem V-Querschnitt mit schrägen Bodenabschnitten B ausgestaltet ist und die seitlich neben dem ersten Rinnenabschnitt 16 liegenden Bereiche 11a der Oberseite 11 des Bodenbelagelementes zum ersten Rinnenabschnitt 16 hin nach unten geneigt sind und direkt in die Bodenabschnitte B übergehen.

Wie insbesondere Fig. 2 zeigt, besitzt das Bodenbelagelement 10 auf der Unterseite 12 einen zweiten Rinnenabschnitt 17, der einen geradlinigen Hauptarm 17a und einen Seitenarm 19 umfaßt, der an einer Verzweigungsstelle 18 von dem Hauptarm 17a abzweigt. Der Hauptarm 17a erstreckt sich geradlinig zwischen der vorderen Stirnfläche 13 und der entgegengesetzten hinteren Stirnfläche 15 und besitzt einen konstanten Querschnitt, der dem Querschnitt des ersten Rinnenabschnitts 16 auf der Oberseite 11 des Bodenbelagelementes 10 entspricht. Auf diese Weise ist der zweite, Rinnenabschnitt 17 mit einem zweiten Anfangsquerschnitt Q_{2A} und einem zweiten Endquerschnitt Q_{1E} ausgestattet, die identisch dem ersten Anfangsquerschnitt Q_{1A} sowie dem zweiten Endquerschnitt Q_{1E} des ersten Rinnenabschnitts 16 sind.

In der Mitte des geradlinigen Hauptarms 17a des zweiten Rinnenabschnitt 17 zweigt an der Verzweigungsstelle 18 der Seitenarm 19 ab, der sich im wesentlichen senkrecht zu dem Hauptarm 17a erstreckt und auf der Seitenfläche 14 mit einem Querschnitt Q_{2S} mündet, der identisch den Querschnitten Q_{2A} und Q_{2E} des Hauptarms 17a und somit auch identisch mit den Querschnitten Q_{1A} und Q_{1E} des ersten Rinnenabschnitts 16 ist. Zur Bildung einer geradlinig verlaufenden Bodenrinne werden mehrere Bodenbelagelemente 10 in der in Fig. 1 dargestellten Ausrichtung, d.h. mit ihrer Oberseite 11 nach oben weisend in Reihe so aneinandergelegt, daß der erste Anfangsquerschnitt Q_{1A} des einen Bodenbelagelementes mit dem ersten Endquerschnitt Q_{1E} des benachbarten Bodenbelagelementes fluchtet, wodurch ein kontinuierlicher, stufenloser Übergang zwischen den ersten Rinnenabschnitten 16 der Bodenbelagelemente erreicht ist. Wenn im Verlauf der Bodenrinne eine Abzweigstelle geplant ist, wird das Bodenbelagelement in der in Fig. 2 dargestellten, gegenüber der Ausrichtung gemäß Fig. 1 um eine horizontale Achse um 180° gedrehten Ausrichtung eingebaut, in der die Unterseite 12 nach oben weist. Aufgrund der Querschnittsidentität läßt sich der Hauptarm 17a des zweiten Rinnenabschnitts kontinuierlich und stufenlos an einen ersten Rinnenabschnitt 16 eines benachbarten Bodenbelagelementes anschließen. Da auch der Endquerschnitt Q_{2S} des Seitenarms 19 mit den anderen Querschnitten identisch ist, kann zur Fortführung des Seitenarms 19 ein gleichartiges Bodenbelagelement mit seinem oberen ersten Rinnenabschnitt 16 oder seinem unteren zweiten Rinnenabschnitt 17 angeschlossen werden.

Bei dem in den Fig. 1 und 2 dargestellten Ausführungsbeispiel erstreckt sich der Seitenarm 19 senkrecht zur Längserstreckung des Hauptarms 17a des unteren zweiten Rinnenabschnitts. Fig. 3 zeigt eine alternative Ausgestaltung des unterseitigen zweiten Rinnenabschnitts 17, die sich von dem zweiten Rinnenabschnitt 17 gemäß Fig. 2 lediglich dadurch unterscheidet, daß der Seitenarm 19 sich unter einem Winkel von ca. 60° zur Längserstreckung des Hauptarms 17a erstreckt. Auch hierbei ist jedoch sichergestellt, daß der Endquerschnitt Q_{2S} des Seitenarms 17 identisch mit den anderen Querschnitten der beiden Rinnenabschnitten 16 und 17 ist. Die Oberseite des Bodenbelagelementes 10 gemäß Fig. 3 weist die in Fig. 1 dargestellte und erläuterte Ausgestaltung auf.

Fig. 4 zeigt eine erste Weiterbildung des Bodenbelagelementes 10 gemäß den Fig. 1 und 2. Auch hierbei ist die Oberseite 11 des Bodenbelagelementes entsprechend der Fig. 1 mit dem geradlinigen ersten Rinnenabschnitt 16 ausgebildet. Die in Fig. 4 dargestellte Unterseite 12 besitzt entsprechend der Fig. 2 einen zweiten Rinnenabschnitt 17 mit einem Hauptarm 17a und einem im rechten Winkel davon abzweigenden Seitenarm 19. Zusätzlich ist in der Verzweigungsstelle 18 des zweiten Rinnenabschnitts 17 eine Strömungsleitvorrichtung in Form eines hydraulischen Hindernisses 20 angeordnet. Das hydraulische Hindernis ragt von der dem Seitenarm 19 abgewandten Flanke bis zur Mitte des Hauptarms 17a in den Strömungsquerschnitt hinein und besitzt einen im wesentlichen dreieckigen Grundriß, dessen Spitze dem Seitenarm 19 zugewandt ist und im wesentlichen in der Mitte des Hauptarms 17a liegt. Das hydraulische Hindernis 20 bewirkt, daß ein Teil des Wassers; das den Hauptarm 17a entlangströmt, auf das hydraulische Hindernis 20 prallt und von diesem in Richtung des Seitenarms 19 abgelenkt wird. Der obere Bereich des hydraulischen Hindernisses 20 ist tetraederstumpfförmig ausgebildet, wobei das hydraulische Hindernis nicht über die Oberfläche der Unterseite 12 des Bodenbelagelementes hinausragt.

Fig. 5 zeigt eine alternative Ausgestaltung des hydraulischen Hindernisses 20, das zwei einstückig angeformte Leitrippen 21 und 22 umfaßt. Die Leitrippe 21 erstreckt sich ausgehend von dem Fußbereich des Seitenarms 19 kontinuierlich gekrümmt bis in den vom Seitenarm 19 aus gesehen rechten Abschnitt des Hauptarms 17a und endet dort nahe oder in geringem Abstand zu der dem Seitenarm 19 abgewandten Flanke des Querschnitts des Hauptarms 17a. Die andere Leitrippe erstreckt sich ausgehend vom Seitenarm 19 zu dem entgegengesetzten Abschnitt des Hauptarms 17a in entsprechend spiegelbildlicher Ausrichtung. Zwischen den beiden Leitrippen 21 und 22 ist auf der dem Seitenarm 19 abgewandten Bodenfläche B des Hauptarms 17a ein nach oben vorstehendes Sperrelement 23 angeformt, daß im dargestellten Ausführungsbeispiel die Form einer Halbkugel besitzt.

Fig. 6 zeigt eine weitere Weiterentwicklung des unterseitigen 2. Rinnenabschnitts 17 des Bodenbelagelementes gemäß den Fig. 1 und 2 und unterscheidet sich von diesem lediglich dadurch, daß in der Verzweigungsstelle 18 des unterseitigen zweiten Rinnenabschnitts 17 ein mittig angeordnetes hydraulisches Hindernis 20 angeformt ist, daß im wesentlichen die Form eins Pyramidenstumpfes besitzt, dessen vertikale Mittelachse im Schnittpunkt der Sohlenbereiche des Hauptarms 17a und des Seitenarms 19 liegt und der so ausgerichtet ist, daß zwei entgegengesetzte Eckpunkte seiner Grundfläche in Längsrichtung des Hauptarms 17a und ein weiterer Eckpunkt in Längsrichtung des Seitenarms 19 weist.

Die Fig. 7 und 8 zeigen alternative Ausgestaltungen des unterseitigen zweiten Rinnenabschnitts 17. Gemäß Fig. 7 verbindet der zweite Rinnenabschnitt 17 die vordere Stirnseite 13 mit der hinteren Stirnseite 15, wobei der zweite Rinnenabschnitt 17 jedoch nicht geradlinig, sondern sinusförmig gewunden verläuft, wodurch sich eine Strömungsberuhigung ergeben kann.

Gemäß Fig. 8 verläuft der zweite Rinnenabschnitt 17 einsinnig stetig gekrümmt über einen Winkel von ca. 90° und verbindet die hintere Stirnseite 15 mit der senkrecht dazu verlaufenden, angrenzenden Seitenfläche 14.

Die Fig. 9 und 10 zeigen eine Abwandlung des Bodenbelagelementes 10 gemäß den Fig. 1 und 2 hinsichtlich seines Grundrisses. Während bei der Ausgestaltung gemäß den Fig. 1 und 2 das Bodenbelagelement 10 mit einem rechteckigen Grundriß versehen ist, zeigen die Fig. 9 und 10 nunmehr ein Bodenbelagelement mit einem trapezförmigen Grundriß, wobei gemäß Fig. 9 die längere Grundseite des trapezförmigen Grundrisses auf der Seite des Endquerschnitts Q_{2S} des Seitenarms 19 liegt, während bei der Ausgestaltung gemäß Fig. 10 die längere Grundseite des trapezförmigen Querschnittes auf der dem Seitenarm 19 abgewandten Seite des Bodenbelagelementes 10 ausgebildet ist. In allen sonstigen Merkmalen entsprechen die Bodenbelagelemente gemäß den Fig. 9 und 10 der anhand der Fig. 1 und 2 erläuterten Ausgestaltung.

Die Fig. 11 und 12 zeigen eine weitere mögliche Abwandlung des unterseitigen zweiten Rinnenabschnitts. Während gemäß Fig. 2 der Seitenkanal 19 in der Mitte des Hauptarms 17a von diesem abzweigt, ist statt dessen gemäß Fig. 11 nunmehr vorgesehen, den Seitenarm 19 am Ende des Hauptarms 17a von diesem abzweigen zu lassen, wobei auf der Unterseite 12 des Bodenbelagelementes 10 nur der halbe Querschnitt 19* des Seitenarms 19 ausgebildet ist, während die andere Hälfte 19* des Querschnitts des Seitenarms in einem entsprechend geformten angrenzenden Bodenbelagelement 10 ausgebildet ist, wie es in Fig. 12 dargestellt ist. Der Seitenarm 19 ergibt sich somit erst dann, wenn die beiden Bodenbelagelemente gemäß den Fig. 11 und 12 mit ihren den Teilquerschnitt des Seitenarms 19 aufweisenden Seiten aneinandergelegt werden.

Um dem Eingriff zwischen benachbarten Bodenbelagelementen zu verbessern und um Relativverschiebungen weitestgehend zu vermeiden, können die Bodenbelagelemente auf ihren Stirnseiten jeweils mit Eingriffselementen versehen sein, die mit entsprechenden Eingriffselementen der benachbarten Bodenbelagelemente in Eingriff treten. Gemäß Fig. 13 sind auf den entgegengesetzten Stirnseiten des Bodenbelagelementes jeweils vier auf Abstand angeordnete Vorsprünge 24 angeformt, wobei die Vorsprünge 24 auf der vorderen Stirnseite relativ zu den Vorsprüngen 24 auf der hinteren Stirnseite in Querrichtung versetzt sind. Zwischen den einzelnen Vorsprüngen 24 sind nicht dargestellte Aufnahmen komplementärer Querschnittsform ausgebildet, so daß die Vorsprünge 24 auf der Stirnseite des einen Bodenbelagelementes in die Aufnahmen auf der Stirnseite des anliegenden benachbarten Bodenbelagelementes eingreifen können.

Gemäß Fig. 14 sind die Stirnseiten des Bodenbelagelementes nicht eben ausgebildet, sondern tragen jeweils eine im Grundriß Z-förmige Verzahnung, die mit einer entsprechenden komplementären Verzahnung eines benachbarten Bodenbelagelementes in Eingriff treten kann.

Fig. 15D zeigt den Querschnitt des zweiten, Rinnenabschnitts 17 des Bodenbelagelements 10 gemäß den Fig. 1 und 2. Wie in Fig. 15D gestrichelt angedeutet ist, verläuft der Seitenarm 19 mit seiner unteren Sohllinie 19a im wesentlichen horizontal und mündet genau in der Sohllinie des Hauptarms 17a. Alternativ kann der Seitenarm 19 mit seiner Sohllinie 19a in Richtung der Sohllinie des Hauptarms 17 auch leicht nach unten geneigt sein, wie Fig. 15E zeigt, oder in Richtung der Sohllinie des Hauptarms 17a leicht ansteigen, wie es in Fig. 15F gezeigt ist.

## Patentansprüche

1. Bodenbelagelement zur Bildung einer Bodenrinne, mit einer Oberseite (11), einer Unterseite (12) und mehreren Seitenflächen (13,14,15), wobei auf der Oberseite (11) ein erster Rinnenabschnitt (16) mit einem Anfangsquerschnitt (Q_{1A}) und einem damit identischen Endquerschnitt (Q_{1E}) ausgebildet ist, **dadurch gekennzeichnet, daß** auf der Unterseite (12) ein zweiter Rinnenabschnitt (17) mit einem Anfangsquerschnitt (Q_{2A}) und einet Endquerschnitt (Q_{2E}) ausgebildet ist, wobei der Anfangsquerschnitt (Q_{2A}) und/oder der Endquerschnitt (Q_{2E}) des zweiten Rinnenabschnitts (17) gleich dem Anfangs- und dem Endquerschnitt (Q_{1A},Q_{1E}) des ersten Rinnenabschnitts (16) ist und wobei der Verlauf des ersten Rinnenabschnitts (16) unterschiedlich zu dem Verlauf des zweiten Rinnenabschnitts (17) ist.

2. Bodenbelagelement nach Anspruch 1, **dadurch gekennzeichnet, daß** der erste Rinnenabschnitt (16) geradlinig verläuft.

3. Bodenbelagelement nach Anspruch 1 oder 2, **dadurch gekennzeichnet, daß** der zweite Rinnenabschnitt (17) sinusförmig gewunden verläuft.

4. Bodenbelagelement nach Anspruch 1 oder 2, **dadurch gekennzeichnet, daß** der zweite Rinnenabschnitt (17) einsinnig stetig gekrümmt verläuft.

5. Bodenbelagelement nach einem der Ansprüche 1 bis 4, **dadurch gekennzeichnet, daß** der zweite Rinnenabschnitt (17) eine Verzweigungsstelle (18) mit zumindest einem Seitenarm (19) aufweist.

6. Bodenbelagelement nach Anspruch 5, **dadurch gekennzeichnet, daß** der Seitenarm (19) einen Endquerschnitt (Q_{2S}) aufweist, der gleich dem Anfangs- und dem Endquerschnitt (Q_{1A},Q_{1E}) des ersten Rinnenabschnitts (16) ist.

7. Bodenbelagelement nach Anspruch 5 oder 6, **dadurch gekennzeichnet, daß** der Seitenarm (19) sich unter einem Winkel im Bereich von 45° bis 90° zu dem zweiten Rinnenabschnitt (17) erstreckt.

8. Bodenbelagelement nach Anspruch 7, **dadurch gekennzeichnet, daß** der Seitenarm (19) sich im wesentlichen senkrecht zu dem zweiten Rinnenabschnitt (17) erstreckt.

9. Bodenbelagelement nach einem der Ansprüche 5 bis 8, **dadurch gekennzeichnet, daß** in dem zweiten Rinnenabschnitt (17) im Bereich der Verzweigsstelle (18) eine Strömungsleitvorrichtung angeordnet ist.

10. Bodenbelagelement nach Anspruch 9, **dadurch gekennzeichnet, daß** die Strömungsleitvorrichtung von einem hydraulischen Hindernis (20) gebildet ist.

11. Bodenbelagelement nach Anspruch 10, **dadurch gekennzeichnet, daß** das hydraulische Hindernis (20) auf der dem Seitenarm (19) abgewandten Seite des zweiten Rinnenabschnitts (17) angeordnet ist.

12. Bodenbelagelement nach Anspruch 10, **dadurch gekennzeichnet, daß** das hydraulische Hindernis (20) mittig in dem zweiten Rinnenabschnitt (17) angeordnet ist.

13. Bodenbelagelement nach einem der Ansprüche 1 bis 12 **dadurch gekennzeichnet, daß** es einen rechteckigen Grundriß besitzt.

14. Bodenbelagelement nach einem der Ansprüche 1 bis 12 **dadurch gekennzeichnet, daß** es einen trapezförmigen Grundriß besitzt.

15. Bodenbelagelement nach einem der Ansprüche 1 bis 14 **dadurch gekennzeichnet, daß** es aus Beton besteht.

## Claims

1. Surface covering element for forming a drainage channel, with a top side (11), a bottom side (12) and several lateral faces (13, 14, 15) and where on the top side (11) is formed a first channel portion (16) with a starting cross-section (Q_{1A}) and a end cross-section (Q_{1E}) identical thereto, **characterized in that** on the bottom side (12) is formed a second channel portion (17) with a starting cross-section (Q_{2A}) and an end cross-section (Q_{2E}), the starting cross-section (Q_{2A}) and/or end cross-section (Q_{2E}) of the second channel portion (17) being identical to the starting and end cross-sections (Q_{1A}, Q_{1E}) of the second channel portion (16) and the course of the second channel portion (16) differs from the course of the second channel portion (17).

2. Surface covering element according to claim 1, **characterized in that** the first channel portion (16) is directed linearly.

3. Surface covering element according to claim 1 or 2, **characterized in that** the second channel portion (17) has a sinusoidally coiled course.

4. Surface covering element according to claim 1 or 2, **characterized in that** the second channel portion (17) is unidirectionally, uniformly curved.

5. Surface covering element according to one of the claims 1 to 4, **characterized in that** the second channel portion (17) has a branching point (18) with at least one side branch (19).

6. Surface covering element according to claim 5, **characterized in that** the side branch (19) has an end cross-section (Q_{2S}) equal to the starting and end cross-sections (Q_{1A}, Q_{1E}) of the first channel portion (16).

7. Surface covering element according to claim 5 or 6, **characterized in that** the side branch (19) extends under an angle in the range 45 to 90° to the second channel portion (17).

8. Surface covering element according to claim 7, **characterized in that** the side branch (19) extends substantially perpendicular to the second channel portion (17).

9. Surface covering element according to one of the claims 5 to 8, **characterized in that** a flow guidance device is provided in the second channel portion (17) in the vicinity of the branching point (18).

10. Surface covering element according to claim 9, **characterized in that** the flow guidance device is formed by a hydraulic obstacle (20).

11. Surface covering element according to claim 10, **characterized in that** the hydraulic obstacle (20) is placed on the side of the second channel portion (17) remote from the side branch (19).

12. Surface covering element according to claim 10, **characterized in that** the hydraulic obstacle (20) is placed centrally in the second channel portion (17).

13. Surface covering element according to one of the claims 1 to 12, **characterized in that** it has a rectangular ground plan.

14. Surface covering element according to one of the claims 1 to 12, **characterized in that** it has a trapezoidal ground plan.

15. Surface covering element according to one of the claims 1 to 14, **characterized in that** it is made from concrete.

## Revendications

1. Elément de revêtement de sol pour former un caniveau, comprenant une face supérieure (11), une face inférieure (12) et plusieurs faces latérales (13,14,15), une première partie de caniveau (16) présentant une section initiale (Q_{1A}) et une section d'extrémité (Q_{1E}) identique à celle-ci étant formée sur la face supérieure (11), **caractérisé en ce qu'**une deuxième partie de caniveau (17) présentant une section initiale (Q_{2A}) et une section d'extrémité (Q_{2E}) est formée sur la face inférieure (12), la section initiale (Q_{2A}) et/ou la section d'extrémité (Q_{2E}) de la deuxième partie de caniveau (17) étant identique à la section initiale et d'extrémité (Q_{1A}, Q_{1E}) de la première partie de caniveau (16), et l'extension de la première partie de caniveau (16) étant différente de l'extension de la deuxième partie de caniveau (17).

2. Elément de revêtement de sol selon la revendication 1, **caractérisé en ce que** la première partie de caniveau (16) s'étend en ligne droite.

3. Elément de revêtement de sol selon la revendication 1 ou 2, **caractérisé en ce que** la deuxième partie de caniveau (17) s'étend sous forme sinusoïdale.

4. Elément de revêtement de sol selon la revendication 1 ou 2, **caractérisé en ce que** la deuxième partie de caniveau (17) s'étend continûment incurvée dans un seul sens.

5. Elément de revêtement de sol selon l'une quelconque des revendications 1 à 4, **caractérisé en ce que** la deuxième partie de caniveau (17) présente une zone d'embranchement (18) comportant au moins un bras latéral (19).

6. Elément de revêtement de sol selon la revendication 5, **caractérisé en ce que** le bras latéral (19) présente une section d'extrémité (Q_{2S}) égale à la section initiale et d'extrémité (Q_{1A}, Q_{1E}) de la première partie de caniveau (16).

7. Elément de revêtement de sol selon la revendication 5 ou 6, **caractérisé en ce que** le bras latéral (19) s'étend selon un angle compris entre 45° et 90° par rapport au segment de caniveau (17).

8. Elément de revêtement de sol selon la revendication 7, **caractérisé en ce que** le bras latéral (19) s'étend sensiblement perpendiculaire à la deuxième partie de caniveau (17).

9. Elément de revêtement de sol selon l'une quelconque des revendications 5 à 8, **caractérisé en ce qu'**un dispositif de guidage de flux est disposé dans la deuxième partie de caniveau (17) au niveau de la zone d'embranchement (18).

10. Elément de revêtement de sol selon la revendication 9, **caractérisé en ce que** le dispositif de guidage de flux est constitué par un obstacle hydraulique (20).

11. Elément de revêtement de sol selon la revendication 10, **caractérisé en ce que** l'obstacle hydraulique (20) est disposé sur la face opposée au bras latéral (19) de la deuxième partie de caniveau (17).

12. Elément de revêtement de sol selon la revendication 10, **caractérisé en ce que** l'obstacle hydraulique (20) est disposé centralement dans la deuxième partie de caniveau (17).

13. Elément de revêtement de sol selon l'une quelconque des revendications 1 à 12, **caractérisé en ce qu'**il présente un tracé au sol rectangulaire.

14. Elément de revêtement de sol selon l'une quelconque des revendications 1 à 12, **caractérisé en ce qu'**il présente un tracé au sol en forme de trapèze.

15. Elément de revêtement de sol selon l'une quelconque des revendications 1 à 14, **caractérisé en ce qu'**il est en béton.
